# EUROPÄISCHE PATENTSCHRIFT

(11) **EP 2 256 246 B1**
(45) Veröffentlichungstag und Bekanntmachung des Hinweises auf die Patenterteilung: **04.07.2018**
(21) Anmeldenummer: 09006845.3
(22) Anmeldetag: 20.05.2009
(51) Int. Cl.: E01C 19/48, B60P 1/36

(54) **Einbauzug zum erstellen eines Strassenbelags**
Paving machines for applying a cover layer of a road surface
Ensemble de machines pour la fabrication d'une couche de revêtement routier

(43) Veröffentlichungstag der Anmeldung: 01.12.2010
(73) Patentinhaber: Joseph Vögele AG, 67067 Ludwigshafen (DE)
(72) Erfinder: Buschmann, Martin, Dipl.-Ing., 67435 Neustadt (DE); Fickeisen, Steffen, 67098 Bad Dürkheim (DE)
(74) Vertreter: Grünecker Patent- und Rechtsanwälte PartG mbB

(56) Entgegenhaltungen:
- EP-A- 0 760 202
- EP-A- 2 020 174
- DE-U1- 29 715 467
- DE-U1-202005 004 049
- FR-A- 2 625 237

## Beschreibung

Die Erfindung bezieht sich auf einen Straßenfertiger mit mobiler Versorgungseinheit der im Oberbegriff von Anspruch 1 erläuterten Art.

Ein derartiger Straßenfertiger ist aus der DE 297 15 467 U1 bekannt. Der bekannte Straßenfertiger ist Teil eines Einbauzuges, wobei die Versorgung aller Straßenfertiger des Einbauzuges über einen Beschicker erfolgt, der selbständig angetrieben wird und den Straßenfertigern voranfährt. Der Beschicker ist mit einem Beschickungsförderer in Form eines Förderbandes versehen, das bis über den Bunker für das Einbaumaterial des nachfahrenden Straßenfertigers reicht und den Bunker dieses Straßenfertigers mit Einbaumaterial auffüllt. Der Beschicker ist mit einem Schwenkband ausgestattet, das es dem Beschicker erlaubt, nicht nur direkt vor, sondern auch seitlich versetzt vor dem Fertiger zu fahren. Es sind eine Reihe von Sensoren vorgesehen, die am Beschicker, am Straßenfertiger und an dem Beschickungsförderer angeordnet sind, um die Positionierung und den Abstand des Beschickers zum Straßenfertiger zu kontrollieren, wobei die von den Sensoren ermittelten Signale zum Steuern der Bestandteile des Einbauzuges herangezogen werden. Ein Sensorpaar ist beispielsweise an der in Fahrtrichtung vorderen Seite des Straßenfertigers und der in Fahrtrichtung rückwärtigen Seite des Beschickers angeordnet, wobei hier die Abstände beider Einheiten bestimmt werden. Ein weiteres Sensorpaar ist am Abwurfende des Beschickerförderers und im Bunker des Straßenfertigers vorgesehen, wobei hier der Befüllzustand des Bunkers festgestellt werden soll. Bei dieser Übergabe kann es jedoch trotz Sensorsteuerung zu Problemen kommen, wenn der Bediener den Behälter des Fertigers verfehlt und das Einbaumaterial neben/vor oder auf den Fertiger fällt. Dies kann zu erheblichen Störungen des Einbauprozesses führen.

Der Erfindung liegt die Aufgabe zugrunde, einen Straßenfertiger und eine mobile Versorgungseinheit bereitzustellen, bei denen der Übergabeprozess weitgehend automatisiert und in allen Einbausituationen durchführbar ist.

Die Erfindung wird durch die im Anspruch 1 angegebenen Merkmale gelöst.

Durch die erfindungsgemäße Ausgestaltung ist es möglich, die Relativposition zwischen der Versorgungseinheit und dem Straßenfertiger sowohl in als auch quer zur Fahrtrichtung zu bestimmen, und zwar auch dann, wenn die Versorgungseinheit quer zur Fahrtrichtung gegenüber dem Straßenfertiger versetzt wird. Es ist auf diese Weise möglich, den Schüttkegel des Einbaumaterials unabhängig von der Relativposition, insbesondere einer Ausrichtung quer zur Fahrtrichtung, von Versorgungseinheit und Straßenfertiger an einer genauen definierten Position in den Bunker des Straßenfertigers zu setzen.

Vorteilhafte Weiterbildungen der Erfindung sind den Unteransprüchen zu entnehmen.

Von besonderer Bedeutung ist es, wenn zusätzlich zur Bestimmung der Position des Abwurfendes in und quer zur Fahrtrichtung (x- und y-Richtung) auch die Position des Abwurfendes in z-Richtung, d.h. im Höhenabstand über dem Schüttkegel festgestellt werden kann. Auf diese Weise ist es möglich, den Abstand zwischen dem Abwurfende und dem Schüttkegel bei jeder Größe des Schüttkegels im Wesentlichen konstant zu halten, so dass das gesamte geförderte Material den gleichen Fallweg durch die freie Luft hat und somit gleichmäßig abkühlt. Wird der Abstand dann ausreichend klein gehalten, so kann die Abkühlung des Einbaumaterials bei der Übergabe verringert werden. Außerdem wird die Entmischung des Materials bei der Übergabe minimiert.

Ausführungsbeispiele der Erfindung werden nachfolgend anhand der Zeichnungen näher erläutert. Es zeigen:
- Fig. 1: eine stark schematisierte Draufsicht auf ein erstes Ausführungsbeispiel der Erfindung,
- Fig. 2: eine stark schematisierte Seitenansicht des Ausführungsbeispiels nach Fig. 1,
- Fig. 3: eine stark schematisierte Draufsicht auf ein zweites Ausführungsbeispiel der Erfindung, und
- Fig. 4: eine stark schematisierte Seitenansicht des Ausführungsbeispiels nach Fig. 3.

Fig. 1 zeigt in Draufsicht und stark schematisierter Darstellung einen Straßenfertiger 1, von dem hier lediglich der Bunker 2 zum Aufnehmen von Einbaugut (Straßenbaumaterial) gezeigt ist. Der Straßenfertiger 1 weist die übliche Konstruktion auf, d.h. er ist mit dem in Fahrtrichtung F vorn liegenden Kübel, Vorratsbehälter oder Bunker 2 versehen, der über geeignete Fördermittel, wie beispielsweise Kratzerbänder, das Einbauaggregat versorgt. Der Straßenfertiger 1 weist ein Fahrwerk 3 (dargestellt ist ein Raupenfahrwerk) und einen Antrieb auf, mit dem der Straßenfertiger 1 unabhängig verfahrbar ist. Der Bunker 2 weist eine vorbestimmte und bekannte Geometrie (Länge, Breite, Höhe, Form) auf.

Vor dem Straßenfertiger 1 fährt eine Versorgungseinheit 4, die beispielsweise ein LKW sein kann oder, wie dargestellt, ein Beschicker ist, der an den speziellen Verwendungszweck angepasst ist. Beschicker und Straßenfertiger können beispielsweise wie in der der DE 297 15 467 U1 ausgebildet sein. Die Versorgungseinheit 4 enthält ebenfalls einen Vorratsbunker 5 mit Einbaumaterial und ein Fahrwerk 6 mit eigenem Antrieb, so dass die Versorgungseinheit 4 unabhängig vom Straßenfertiger 1 verfahrbar ist. Die Übergabeverbindung für das Einbaumaterial zwischen der Versorgungseinheit 4 und dem Straßenfertiger 1 erfolgt über einen Beschickungsförderer 7, der beispielsweise als Förderband ausgebildet sein kann, wie er in der obenerwähnten DE 297 15 467 U1 gezeigt ist und der mobilen Versorgungseinheit zugeordnet ist. Der Beschickungsförderer 7 ist gegebenenfalls um eine horizontale und/oder vertikale Achse schwenkbar.

Zur Positionierung der Versorgungseinheit 4 und des Straßenfertigers 1 relativ zueinander ist eine Sensoreinrichtung 8 vorgesehen. Die Sensoreinrichtung 8 enthält im dargestellten Ausführungsbeispiel einen Positionssensor 9, der mit zwei Referenzelementen 10 zusammenwirkt. Im dargestellten Ausführungsbeispiel ist der Positionssensor 9 am Abwurfende 7a des Beschickungsförderers 7 vorgesehen und auf Referenzelemente 10a und 10b gerichtet, die an der in Fahrtrichtung F hinteren Seite des Bunkers 2 angeordnet sind. Im dargestellten Ausführungsbeispiel sind die Referenzelemente 10 als Stangen ausgebildet, oder dort angebracht, die über einen maximalen Schüttkegel 11 (Fig. 2) im Bunker 2 hinausragen und somit vom Positionssensor 9 am Abwurfende 7a erfasst werden können, d.h. der Positionssensor 9 und zumindest jeweils Teile der Referenzelemente 10 befinden sich bei jeder Winkelposition des Abwurfendes 7a in einer horizontalen Ebene. Die Referenzelemente 10a, 10b sind zueinander beabstandet, und zwar so weit, dass sie vom Sensor 9 getrennt erfassbar sind. Erfindungsgemäß sind die Referenzelemente 10a, 10b quer zur Fahrtrichtung F, und zwar bevorzugt rechtwinklig dazu, beabstandet. Ein bevorzugter Abstand ist die Breite des Bunkers 2 quer zur Fahrtrichtung. Mit dem Positionssensor 9 sind somit die x- und die y-Koordinate in Raumrichtung, d.h. die Relativposition von Abwurfende 7a und Bunker 2, mit oder ohne Berücksichtigung einer Fallparabel, feststellbar.

Die Sensoreinrichtung 8 enthält weiterhin einen Abstandssensor 12, der den Abstand zwischen dem Sensor 12 und dem Schüttkegel 11 feststellt. Der Sensor 12 ist zu diesem Zweck ebenfalls an oder in der Nähe des Abwurfendes 7a des Beschickungsförderers 7 angeordnet und in den Bunker 2 gerichtet. Mit diesem Abstandssensor 12 wird somit die z-Koordinate in Raumrichtung, mit oder ohne Berücksichtigung einer Fallparabel, festgestellt, so dass mit der erfindungsgemäßen Ausgestaltung eine Orientierung der Zuordnung von Versorgungseinheit 4 und Straßenfertiger 1, genauer vom Abwurfende 7a zum Bunker 2, in allen drei Raumrichtungen erfolgen kann.

Die von den Sensoren gelieferten Signale werden der Steuereinrichtung zugeführt und entweder zum automatischen Steuern der Versorgungseinheit 4 und/oder des Beschickungsförderers 7 in x- und y-Richtung verwendet und/oder angezeigt, so dass eine manuelle Korrektur bei gegebenen Abweichungen möglich ist. Darüber hinaus wird über den Abstandssensor 12 auch das Abwurfende 7a des Beschickungsförderers 7 in z-Richtung derart gesteuert, z.B. durch Verschwenken des Beschickungsförderers 7 um eine horizontale Achse, dass das Abwurfende 7a immer im Wesentlichen den gleichen Abstand vom sich aufbauenden Schüttkegel 11 im Bunker 2 aufweist.

Die Fig. 3 und 4 zeigen ein weiteres Ausführungsbeispiel der Erfindung, wobei gleiche bzw. vergleichbare Bauteile mit den gleichen Bezugszeichen gekennzeichnet und nicht nochmals erläutert sind. Die Ausführungsform gemäß den Fig. 3 und 4 unterscheidet sich von der Ausführungsform gemäß den Fig. 1 und 2 durch eine abgewandelte Sensoreinrichtung 18. Die Sensoreinrichtung 18 enthält wiederum einen Positionssensor 9, der auf Referenzelemente 10 gerichtet ist, wobei jedoch der Positionssensor 9 an der in Fahrtrichtung F rückwärtigen Seite der Versorgungseinheit 4 selbst (und demnach nicht höhenbeweglich) angeordnet ist und auf Referenzelemente 10 gerichtet ist, die an der in Fahrtrichtung F vorderen Seite des Straßenfertigers 1, insbesondere am Bunker 2, befestigt sind. Der Abstand und die Ausbildung der Referenzelemente 10a bzw. 10b ist die gleiche wie anhand des vorangegangenen Ausführungsbeispiels beschrieben. Auch der Positionssensor 9 weist die beschriebene Ausbildung und Wirkungsweise auf. Auch hier liegen der Positionssensor 9 und die Referenzelemente 10 in einer gemeinsamen, im Wesentlichen horizontalen Ebene.

Zusätzlich enthält die Sensoreinrichtung 18 einen Winkelgeber 19, der die Winkelstellung α des Beschickungsförderers 7 um eine horizontale Achse gegenüber einer Referenzebene feststellt und somit den Abstand des Abwurfendes 7a zum Schüttkegel 11 festlegt und den Beschickungsförderer 7 bei einem Anstieg des Schüttkegels 11 proportional anhebt. Mit Hilfe des vom Winkelgeber 19 gemessenen Winkels α und der vorbekannten und vorbestimmten Geometrie (insbesondere des Bunkers 2 und des Beschickungsförderers 7) kann auf einfache Weise der Abwurfpunkt bestimmt werden. Wegen der bekannten Geometrie des Bunkers 2 kann weiterhin der Abstand zwischen dem Abwurfende 7a und dem Bunker 2 bestimmt werden. Füllt sich der Bunker 2 und der Abstand zwischen dem Abwurfende 7a und dem Schüttkegel 11 unterschreitet einen gewissen Wert, wird der Beschickungsförderer 7 angehoben, so dass der Abstand zwischen Schüttkegel 11 und Abwurfende 7a gleich bleibt. Bei Abnahme des Schüttkegels 11 senkt sich der Abwurf 7a, bis ein Mindestabstand zwischen dem Bunker 2 und dem Abwurfende 7a erreicht ist. Dieser Mindestabstand zwischen dem Abwurfende 7a und der Bunkerfüllhöhe erfolgt beispielsweise, wie im ersten Ausführungsbeispiel, mit Hilfe des Überfüllsensors 20. Zur Überprüfung ist ein Überfüllsensor 20 vorgesehen und bevorzugt am Abwurfende 7a angeordnet, der sicherstellt, dass der Bunker 2 nicht überfüllt wird. Auch bei diesem Ausführungsbeispiel kann somit auf einfache Weise eine Positionsbestimmung des Abwurfendes 7a in den drei Raumrichtungen vorgenommen werden.

Als Sensoren werden bevorzugt Laser- oder Ultraschallsensoren mit Reflektoren als Referenzelemente verwendet; es können jedoch die unterschiedlichsten Messsysteme eingesetzt werden. So kann eine direkte Abstandsmessung des Abwurfendes 7a zum Schüttkegel 11 in x/y/z-Richtung mit Ultraschall-, optischem, magnetostriktivem, mechanischen (Seilzug) Wegaufnehmern oder anderen Sensoren erfolgen. Auch ist eine differentielle Abstandsmessung des Abwurfpunktes am Abwurfende 7a und des Aufnahmepunktes am Schüttkegel 11 als Differenz zwischen zwei absoluten Positionsbestimmungen von Abwurfpunkt und Aufnahmepunkt möglich, beispielsweise durch eine Laser-Totalstation, GPS oder dgl.. Besonders vorteilhaft ist der Aufbau eines einfachen Differential-GPS mit je einer GPS-Antenne am Abwurf und einer am Aufnahmepunkt. Hier können einfache und kostengünstige Systeme zum Einsatz kommen, deren absolute Genauigkeit zwar gering, deren relative Genauigkeit aber hoch ist, da bei dieser Aufgabe nur eine Relativposition benötigt wird. Weiterhin ist eine indirekte Abstandsmessung Abwurfpunkt/Aufnahmepunkt durch Messung des Abstandes zwischen Neigungswinkeln durch obenbeschriebene Systeme, vorzugsweise magnetostritiv, möglich. Aus diesen Werten und der Geometrie der Maschine lässt sich dann die relative Position von Abwurfpunkt/Aufnahmepunkt errechnen.

Die Positionsbestimmungen werden in einer nicht dargestellten Verarbeitungseinheit der Steuereinrichtung mit den Sollpositionen vergleichen und in geeignete Stellbefehle an die Aktoren weitergeleitet.

Außerdem kann eine Reihe von Stellgliedern an der Versorgungseinheit genutzt werden, um die Regelabweichung der Messungen zu Null zu machen, beispielsweise die Fahrantriebsgeschwindigkeit (Delta in x-Richtung), die Lenkung bzw. Differenzgeschwindigkeit der Fahrwerksketten bei Kettengeräten (Versatz + Delta in y-Richtung), der Massenstrom der Förderanlage, z.B. durch die Fördergeschwindigkeit (Veränderung des Füllstandes im Bunker), der Schwenkantrieb der Fördereinrichtung (Delta in y-Richtung, Fehler in x-Richtung vernachlässigbar) oder den Nickantrieb der Förderanlage (Delta in z-Richtung, Fehler in x-Richtung vernachlässigbar).

Außer bei der Beschickung von Straßenfertigern mit Einbaumaterial kann die Erfindung auch für andere Einsetzzwecke angewandt werden, beispielsweise zum Halten der Abwurfposition beim Verfüllen von Gräben, zum Messen und Regeln der Füllhöhe beim Verfüllen von Gräben, zum Positionieren des Abwurfpunktes bei alternativen Abwurfpositionen, z.B. bei Einbauzügen mit zwei Asphaltsorten und zwei Gutbunkern, zum Maximieren des Füllstandes im Bunker des Fertigers durch definiertes Verteilen des Materials, beim mannlosen Betrieb der Versorgungseinheit bzw. des Straßenfertigers, bei einer Einlernfunktion für die Relativ- oder Absolutposition von Abwurf- und/oder Aufnahmepunkt oder beim definierten Querverteilen von Beton vor einem Gleitschalungsfertiger.

## Patentansprüche

1. Einbauzug mit einem Straßenfertiger (1), einer mobilen Versorgungseinheit (4), einer Sensoreinrichtung (8,18) und einem Beschickungsförderer (7) mit einem Abwurfende (7a), wobei der Beschickungsförderer (7) zwischen dem Straßenfertiger (1) und der mobilen Versorgungseinheit (4) vorgesehen ist und wobei der Straßenfertiger und die Versorgungseinheit (4) unabhängig voneinander in Fahrtrichtung (F) verfahrbar sind und ihre Relativposition zueinander durch die Sensoreinrichtung (8, 18) feststellbar ist, **dadurch gekennzeichnet, dass** die Sensoreinrichtung (8, 18) einen Positionssensor (9) enthält, dem wenigstens zwei im Abstand zueinander angeordnete Referenzelemente (10) zum Bestimmen der Position des Abwurfendes (7a) in und quer zur Fahrtrichtung (F) zugeordnet sind, wobei die Referenzelemente (10) quer zur Fahrtrichtung (F) beabstandet sind und der Positionssensor (9) und die Referenzelemente (10) im Wesentlichen in einer gemeinsamen horizontalen Ebene liegen.

2. Einbauzug nach Anspruch 1 **dadurch gekennzeichnet, dass** die Referenzelemente (10) Reflektoren zum Reflektieren von vom Positionssensor (9) abgegebenen Signalen enthalten.

3. Einbauzug nach einem der Ansprüche 1 oder 2, **dadurch gekennzeichnet, dass** der Positionssensor (9) einen Lasersensor enthält.

4. Einbauzug nach einem der Ansprüche 1 bis 3, **dadurch gekennzeichnet, dass** der Positionssensor (9) am Abwurfende (7a) des Beschickungsförderers (7) angeordnet ist.

5. Einbauzug nach einem der Ansprüche 1 bis 3, **dadurch gekennzeichnet, dass** der Positionssensor (9) an der Versorgungseinheit (4) außerhalb des Abwurfendes (7a) angeordnet ist.

6. Einbauzug nach einem der Ansprüche 1 bis 5, **dadurch gekennzeichnet, dass** die Sensoreinrichtung (8, 18) einen Abstandsensor (12, 20) zum Bestimmen des vertikalen Abstandes des Abwurfendes (7a) zu einem Schüttkegel (11) enthält.

7. Einbauzug nach Anspruch 6, **dadurch gekennzeichnet, dass** der Abstandsensor (12, 20) am Beschickungsförderer (7) angeordnet ist.

8. Einbauzug nach Anspruch 6 oder 7, **dadurch gekennzeichnet, dass** der Abstandsensor (12, 20) einen Lasersensor oder Ultraschallsensor enthält.

9. Einbauzug nach einem der Ansprüche 1 bis 8, **dadurch gekennzeichnet, dass** der Beschickungsförderer (7) um eine im Wesentlichem horizontale Achse schwenkbar ist und dem Beschickungsförderer (7) ein Winkelgeber (19) zugeordnet ist.

10. Einbauzug nach einem der Ansprüche 1 bis 9, **dadurch gekennzeichnet, dass** der Beschickungsförderer (7) um eine im Wesentlichen vertikalen Achse schwenkbar ist und dem Beschickungsförderer (7) ein Winkelgeber (19) zugeordnet ist.

11. Einbauzug nach einem der Ansprüche 1 bis 8, **dadurch gekennzeichnet, dass** der Beschickungsförderer (7) um im Wesentlichen horizontale und vertikale Achsen schwenkbar ist und dem Beschickungsförderer (7) ein Winkelgeber (19) zugeordnet ist.

12. Einbauzug nach einem der vorangehenden Ansprüche 6-8, **dadurch gekennzeichnet, dass** eine differentielle Abstandsmessung zwischen zwei absoluten Positionsbestimmungen von Abwurfpunkt am Abwurfende (7a) und Aufnahmepunkt am Schüttkegel (11) durch die Sensoreinrichtung (8,18) möglich ist.

## Claims

1. Pave train having a road finisher (1), a mobile supply unit (4), a sensor device (8, 18) and a feed conveyor (7) with a discharge end (7a), wherein the feed conveyor (7) is provided between the road finisher (1) and the mobile supply unit (4), and wherein said road finisher (1) and supply unit (4) are movable independently of each other in travel direction (F), and their relative positions with respect to each other being detectable by the sensor device (8, 18), **characterized in that** the sensor device (8, 18) comprises a position sensor (9) which has assigned thereto at least two mutually spaced-apart reference elements (10) for determining the position of the discharge end (7a) in and transversely to the direction of travel (F), wherein the reference elements (10) are spaced apart in a direction transverse to the direction of travel (F) and the position sensor (9) and the reference elements (10) are positioned substantially in a common horizontal plane.

2. The pave train according to claim 1, **characterized in that** the reference elements (10) contain reflectors for reflecting signals output by the position sensor (9).

3. The pave train according to claim 1 or 2, **characterized in that** the position sensor (9) comprises a laser sensor.

4. The pave train according to any one of claims 1 to 3, **characterized in that** the position sensor (9) is arranged at the discharge end (7a) of the feed conveyor (7).

5. The pave train according to any one of claims 1 to 3, **characterized in that** the position sensor (9) is arranged on the supply unit (4) outside the discharge end (7a).

6. The pave train according to any one of claims 1 to 5, **characterized in that** the sensor device (8, 18) comprises a distance sensor (12, 20) for determining the vertical distance of the discharge end (7a) from a bulk cone (11).

7. The pave train according to claim 6, **characterized in that** the distance sensor (12, 20) is arranged on the feed conveyor (7).

8. The pave train according to claim 6 or 7, **characterized in that** the distance sensor (12, 20) comprises a laser sensor or ultrasonic sensor.

9. The pave train according to any one of claims 1 to 8, **characterized in that** the feed conveyor (7) is pivotable about a substantially horizontal axis, and an angle transmitter (19) is assigned to the feed conveyor (7).

10. The pave train according to any one of claims 1 to 9, **characterized in that** the feed conveyor (7) is pivotable about a substantially vertical axis, and an angle transmitter (19) is assigned to the feed conveyor (7).

11. The pave train according to any one of claims 1 to 8, **characterized in that** the feed conveyor (7) is pivotable about substantially horizontal and vertical axes, and an angle transmitter (19) is assigned to the feed conveyor (7).

12. The pave train according to any one of preceding claims 6 to 8, **characterized in that** a differential distance measurement between two absolute position determinations of the discharge point at the discharge end (7a) and of the reception point at the bulk cone (11) by the sensor device (8, 18) is possible.

## Revendications

1. Train de machines de pose de revêtement comprenant un finisseur de route (1), une unité mobile d'alimentation (4), un système de capteur (8, 18) et un transporteur de chargement (7) présentant une extrémité d'éjection (7a), train de machines
dans lequel le transporteur de chargement (7) est prévu entre le finisseur de route (1) et l'unité mobile d'alimentation (4), et
dans lequel le finisseur de route et l'unité mobile d'alimentation (4) peuvent se déplacer indépendamment l'un de l'autre dans la direction de marche (F), et leur position relative réciproque peut être relevée par le système de capteur (8, 18),
**caractérisé en ce que** le système de capteur (8, 18) renferme un capteur de position (9) auquel sont associés au moins deux éléments de référence (10) agencés à distance l'un de l'autre pour déterminer la position de l'extrémité d'éjection (7a) dans la direction de marche (F) et transversalement par rapport à celle-ci,
les éléments de référence (10) étant espacés mutuellement transversalement à la direction de marche (F), et
le capteur de position (9) et les éléments de référence (10) se situant sensiblement dans un plan horizontal commun.

2. Train de machines de pose de revêtement selon la revendication 1, **caractérisé en ce que** les éléments de référence (10) comportent des réflecteurs pour réfléchir des signaux délivrés par le capteur de position (9).

3. Train de machines de pose de revêtement selon l'une des revendications 1 ou 2, **caractérisé en ce que** le capteur de position (9) comprend un capteur laser.

4. Train de machines de pose de revêtement selon l'une des revendications 1 à 3, **caractérisé en ce que** le capteur de position (9) est agencé sur l'extrémité d'éjection (7a) du transporteur de chargement (7).

5. Train de machines de pose de revêtement selon l'une des revendications 1 à 3, **caractérisé en ce que** le capteur de position (9) est agencé sur l'unité d'alimentation (4) en-dehors de l'extrémité d'éjection (7a) .

6. Train de machines de pose de revêtement selon l'une des revendications 1 à 5, **caractérisé en ce que** le système de capteur (8, 18) comprend un capteur de proximité (12, 20) pour déterminer la distance verticale de l'extrémité d'éjection (7a) à un cône de déversement (11) .

7. Train de machines de pose de revêtement selon la revendication 6, **caractérisé en ce que** le capteur de proximité (12, 20) est agencé sur le transporteur de chargement (7).

8. Train de machines de pose de revêtement selon la revendication 6 ou la revendication 7, **caractérisé en ce que** le capteur de proximité (12, 20) comprend un capteur laser ou un capteur à ultrasons.

9. Train de machines de pose de revêtement selon l'une des revendications 1 à 8, **caractérisé en ce que** le transporteur de chargement (7) peut pivoter autour d'un axe sensiblement horizontal, et un capteur d'angle (19) est associé au transporteur de chargement (7).

10. Train de machines de pose de revêtement selon l'une des revendications 1 à 9, **caractérisé en ce que** le transporteur de chargement (7) peut pivoter autour d'un axe sensiblement vertical, et un capteur d'angle (19) est associé au transporteur de chargement (7).

11. Train de machines de pose de revêtement selon l'une des revendications 1 à 8, **caractérisé en ce que** le transporteur de chargement (7) peut pivoter autour d'axes sensiblement d'orientation horizontale et verticale, et un capteur d'angle (19) est associé au transporteur de chargement (7).

12. Train de machines de pose de revêtement selon l'une des revendications précédentes 6-8, **caractérisé en ce qu'**il est possible d'effectuer, à l'aide du système de capteur (8, 18), une mesure de distance d'espacement différentielle entre deux déterminations de position absolue du point d'éjection au niveau de l'extrémité d'éjection (7a) et du point d'impact sur le cône de déversement (11).
